# EUROPÄISCHE PATENTSCHRIFT

(11) **EP 2 644 800 B1**
(45) Veröffentlichungstag und Bekanntmachung des Hinweises auf die Patenterteilung: **14.10.2015**
(21) Anmeldenummer: 13158928.5
(22) Anmeldetag: 13.03.2013
(51) Int. Cl.: E04D 3/40

(54) **Mauerabdecksystem und Verfahren zu dessen Montage**
Wall covering system and method for its mounting
Système de recouvrement de mur et son procédé de montage

(30) Priorität: 30.03.2012 DE 102012205272
(43) Veröffentlichungstag der Anmeldung: 02.10.2013
(73) Patentinhaber: Palermo, Francesco, 59755 Arnsberg-Neheim (DE)
(72) Erfinder: Palermo, Francesco, 59755 Arnsberg-Neheim (DE)
(74) Vertreter: Prüfer & Partner GbR European Patent Attorneys

(56) Entgegenhaltungen:
- CA-C- 2 196 516
- NL-A- 8 301 857
- US-A- 5 893 247

## Beschreibung

Die vorliegende Erfindung betrifft ein Mauerabdecksystem aus Mauerabdeckprofil und Klemmhalter, sowie ein Verfahren zur Montage des Mauerabdecksystems.

Mauerabdeckungen schützen freistehende Mauern und Pfeiler dauerhaft gegen Witterungseinflüsse und erfüllen zudem ästhetische Zwecke. Aus dem Stand der Technik wie beispielsweise der NL 8 301 857 oder der US 5 893 247 sind Systeme gemäß dem Oberbegriff des Anspruchs 1 bekannt, aufweisend Mauerabdeckprofile in Form von gekanteten Blechen, die auf einer Unterkonstruktion aus Klemmhaltern verlegt werden. Dabei werden die Profile auf der Außenseite der Halter eingehängt und zur Innenseite übergeklemmt. Diese Art der Montage ist jedoch kompliziert und erfordert eine fachgerechte Ausführung. Zudem birgt sie Verletzungsgefahren.

Ein vereinfachtes Verfahren zum Anbringen von Mauerabdeckprofilen auf Klemmhaltern offenbart die CA 2 196 516. Jedoch kann auch bei einer solchen Vorrichtung das Überklemmen des Mauerabdeckprofils aufgrund von Verkantungen der Vorsprünge an der Unterseite des Profils bzw. des Klemmhalters (CA 2 196 516: Fig. 2 (44; 46; 56; 58)) erschwert sein.

Es ist daher eine Aufgabe der Erfindung den Stand der Technik zu verbessern und ein einfacher montierbares Mauerabdecksystem zur Verfügung zu stellen.

Diese Aufgabe wird gelöst mit dem System gemäß Anspruch 1 sowie mit dem Verfahren gemäß Anspruch 7. Vorteilhafte Weiterbildungen sind Gegenstand der Unteransprüche.

Das Mauerabdeckprofil besteht erfindungsgemäß aus einem Flachmaterial und weist federelastische Eigenschaften auf. Die Dicke und Breite des Flachmaterials kann entsprechend der gewünschten Spannstärke dimensioniert sein. Zudem ist das Flachmaterial dergestalt gebogen, dass ein oberer Abschnitt entsteht, der dazu geeignet ist, die Oberseite einer Mauer abzudecken, sowie zwei sich gegenüberliegende Seitenschenkel, welche dazu geeignet sind, die Seitenwände der Mauer bzw. Teile davon abzudecken.

Der obere Abschnitt kann dabei orthogonal zu den Seitenschenkeln ausgebildet sein, er kann aber auch einen stufenförmigen oder jeden anderen beliebigen Querschnitt aufweisen. Um die Mauer effektiv vor Nässe zu schützen, kann es vorteilhaft sein, das bei Regen auf den oberen Abschnitt auftreffende Wasser in geeigneter Weise abfließen zu lassen. Dies wird vorzugsweise durch eine Neigung des oberen Anschnitts zu einem vorbestimmten Winkel erreicht. Zusätzlich oder alternativ sind an zumindest einer Unterkante des Mauerabdeckprofils sogenannte Tropfnasen vorgesehen, die beabstandet vom Mauerwerk dafür sorgen, dass das Wasser abgeleitet wird.

Die Montage der Mauerabdeckprofile an die Mauer selbst erfolgt über sogenannte Klemmhalter, welche ebenfalls einen oberen Abschnitt und zwei sich gegenüberliegende Seitenschenkel aufweisen, und durch geeignete Befestigungsmittel an der Mauer selbst angebracht werden. Die Seitenschenkel des Klemmhalters können dabei direkt an der Mauer anliegen, sie können aber ebenso in einem bestimmten Winkel von der Mauer beabstandet sein. Vorteilhaft sind auf den Klemmhaltern Gummidichtungen vorgesehen, die einerseits das Durchdringen von Wasser bis zum Mauerwerk verhindern und andererseits Geräusche bei Unwetter oder durch Ausdehnung der Mauerprofile bei Temperaturschwankungen unterbinden.

Um die eingangs genannte Aufgabe einer vereinfachten und sicheren Montage des Mauerabdecksystems zu lösen, weist zumindest eine der Innenseiten der Seitenschenkel des Mauerabdeckprofils erste Einrastelemente auf. Komplementär zu diesen ersten Einrastelementen des Mauerabdeckprofils, sind an zumindest einer Außenseite der Seitenschenkel des Klemmhalters selbst an entsprechender Stelle zweite Einrastelemente vorgesehen. Die Montage des Mauerabdeckprofils auf den Klemmhalter erfolgt kraftschlüssig und/oder vorteilhaft auch durch Formschluss der ersten und zweiten Einrastelemente.

In einer Ausführungsform der vorliegenden Erfindung, ist das zumindest eine Einrastelement des Mauerabdeckprofils derart gestaltet, dass das Flachmaterial an dem zumindest einen Seitenschenkel eine Einkerbung in Form einer Sicke aufweist, welche komplementär zu dem zumindest einen Einrastelement auf der Außenseite des Seitenschenkels des Klemmhalters ist.

In einer erfindungsgemäßen Ausführungsform ist das Flachmaterial an zumindest einem Seitenschenkel derart umgebogen, dass die Seitenschenkel als Doppelwandung ausgebildet sind. Erfindungsgemäß ist zumindest ein Einrastelement an der Innenseite der Doppelwandung vorgesehen, sodass die Außenseite der Doppelwandung keine Einkerbung aufweist. Es kann zudem vorteilhaft sein, dass durch das Umbiegen des Flachmaterials, an zumindest einer Unterkante der doppelwandigen Seitenschenkel, automatisch Tropfnasen gebildet werden. Die Doppelwandung ist zudem so ausgebildet, dass eine Federvorspannkraft verbleibt, sodass das Mauerabdeckprofil zur Montage kraftschlüssig über den entsprechenden Klemmhalter geschoben wird.

Die jeweiligen Einrastelemente können als Einkerbungen oder Ausbuchtungen als konkave oder konvexe Strukturen, insbesondere in Form von sphärischen, drei- oder viereckigen Strukturen oder Kugelkalotten ausgebildet sein. Erfindungsgemäß ist vorgesehen, dass die jeweiligen Einrastelemente des Mauerabdeckprofils und des entsprechenden Klemmhalters vorzugsweise formschlüssig ineinander greifen.

Um zwei Mauerprofile miteinander zu verbinden ist ein erfindungsgemäßes System vorgesehen, welches vorteilhaft aus einem Befestigungsstift und einem Vorspannelement besteht.

Einzelheiten, Vorteile und Weiterentwicklungen der Erfindung werden anhand der Ausführungsbeispiele unter Bezugnahme auf die Zeichnungen naher erläutert. Dabei zeigen:
Fig. 1 einen Querschnitt eines nicht erfindungsgemäßen Mauerabdeckprofils;
Fig. 2 einen Querschnitt eines Klemmhalters;
Fig. 3 ein System aus Mauerabdeckprofil und Klemmhalter;
Fig. 4a-4e Querschnitte verschiedener Einrastelemente eines Mauerabdeckprofils;
Fig. 5a-5c Querschnitte von nicht erfindungsgemäßen Mauerabdecksystemen mit verschiedenen nicht erfindungsgemäßen Mauerabdeckprofilen;
Fig. 6 einen Querschnitt eines Befestigungssystemsstiftes;
Fig. 7 eine Draufsicht eines Befestigungsstiftes.

Fig. 1 zeigt den Querschnitt eines Mauerabdeckprofils 1 in einer nicht erfindungsgemäßen Ausführungsform mit einem oberen Abschnitt 2 und zwei Seitenschenkeln 3, 4, wobei an den Innenseiten 3a, 4a der Seitenschenkel 3, 4 geometrische Konturen als erste Einrastelemente 3b, 4b ausgebildet sind. An der Unterkante der Seitenschenkel 3, 4, sind Tropfnasen 5 vorgesehen. In dieser Ausführungsform sind die Einrastelemente 3b, 4b dergestalt, dass sich an der Außenseite der Seitenschenkel 3, 4, Sicken bilden.

Fig. 2 zeigt den Querschnitt eines Klemmhalters 10, mit einem oberen Abschnitt 20 und zwei Seitenschenkeln 30, 40, an deren Außenseiten 30a, 40a zu den ersten Einrastelementen 3b, 4b komplementäre geometrische Konturen als zweite Einrastelemente 30b, 40b ausgebildet sind. Die Außenseite 30a, 40a, ist zumindest teilweise von einer Gummidichtung 15 umgeben. Der Klemmhalter kann über geeignete Befestigungsmittel direkt mit dem Mauerwerk verbunden werden.

Fig. 3 zeigt ein Mauerabdecksystem aus Mauerabdeckprofil 1 in einer erfindungsgemäßen Ausführungsform und Klemmhalter 10. Das Mauerabdeckprofil 1 wird durch Schieben über den Klemmhalter angeordnet, wobei die ersten Einrastelemente 3b, 4b kraftschlüssig und/oder formschlüssig in die zweiten Einrastelemente 30b, 40b eingreifen und das Mauerabdeckprofil 1 somit gegen vertikales Verschieben sichern. In dieser erfindungsgemäßen Ausführungsform sind die Seitenschenkel 3, 4 des Mauerabdeckprofils 1 als Doppelwandungen ausgebildet, wobei die Einrastelemente 3b, 4b an der Innenseite der Doppelwandung geformt sind. Durch das Umbiegen des Flachmaterials zu Doppelwandungen können an der Unterkante der Seitenschenkel 3, 4 vorteilhaft Tropfnasen 5 ausgebildet sein.

Fig. 4a - 4e zeigen Einrastelemente 3b, 4b in verschiedenen Ausführungsformen.

Fig. 5a - 5c zeigen nicht erfindungs gemäße Mauerabdecksysteme in verschiedenen Ausführungsformen.

Fig. 6 zeigt ein Mauerabdecksystem, bestehend aus einem Klemmhalter 10' und einem Befestigungsstift 6, sowie einem Vorspannelement 7, insbesondere einer Teller-, oder Druckfeder. Vorzugsweise weist der Befestigungsstift 6 einen Mittelschaft 62 auf, an dessen oberem Ende ein Kopf 61 vorgesehen ist. Von diesem Kopf beabstandet befinden sich zwei gegenüberliegende Vorsprünge 63, wobei der Abstand zwischen dem Kopf 61 und den Vorsprüngen 63 so dimensioniert ist, dass sich die Mauerabdeckprofile 1 formschlüssig einfügen lassen. Unter diesen Vorsprüngen 63 ist vorzugsweise das Vorspannelement 7 vorgesehen. Die beiden Vorsprünge 63 erstrecken sich vorzugsweise radial zungenförmig, in diametral gegenüberliegenden Richtungen; ebenso die beiden Vorsprünge 66, wobei vorzugsweise die radiale Erstreckung der Vorsprünge 66 kleiner dimensioniert ist als die der Vorsprünge 63. Der Abstand zwischen dem Kopf 61 und den ersten Vorsprüngen 63 ist als Freistich ausgebildet und so dimensioniert, dass die Mauerabdeckprofilstärke dazwischen eingepasst werden kann. Ferner sind an den Mauerabdeckprofilen 1 an den Stellen, an denen die Befestigungsstifte 6 eingefügt werden sollen, Ausklinkungen vorgesehen, die vorzugsweise halbkreisförmig gestaltet sein können. Der Abstand zwischen zwei zu verbindenden Mauerabdeckprofilen ist so gewählt, dass er die Längenänderung durch Temperaturschwankungen aufnehmen kann, vorzugsweise zwischen 5 und 10mm.

Der Klemmhalter 10' weist zudem zumindest eine erste Bohrung 65' und eine zweite Bohrung 66' auf, in die ein Endstück 65 mit zwei zweiten gegenüberliegenden Vorsprüngen 66 eingelassen werden können. Durch Verdrehen des Stiftes 6 um einen vorbestimmten Winkel werden die Vorsprünge 66 formschlüssig in die zweite Bohrung 66' eingefügt und die Mauerabdeckprofile 1 gegen horizontales Verschieben gesichert. Vorteilhaft ist die Außenseite des Klemmhalters 10' zumindest teilweise von zumindest einer Gummidichtung 15' umgeben.

Zusammenfassend ist ein Mauerabdecksystem gemäß Anspruch 1 bestehend aus Mauerabdeckprofil 1 und Klemmhalter 10 beschrieben, wobei das Mauerabdeckprofil 1 erste Einrastelemente 3b, 4b aufweist, welche in zweite Einrastelemente 30b, 40b des Klemmhalters 10 eingreifen können, was eine einfache Montage des Mauerabdecksystems garantiert. Durch den Befestigungsstift können die Mauerabdeckprofile 1 miteinander verbunden werden.

## Patentansprüche

1. System aus mindestens einem Mauerabdeckprofil (1) und mindestens einem Klemmhalter (10, 10'),
wobei das Mauerabdeckprofil (1) einen oberen Abschnitt (2) und zwei sich gegenüberliegenden Seitenschenkeln (3, 4) aufweist, wobei an zumindest einer Innenfläche (3a, 4a) der Seitenschenkel (3, 4) zumindest ein erstes Einrastelement (3b, 4b) vorgesehen ist,
wobei der Klemmhalter (10) dazu geeignet ist, auf einem entsprechenden Abschnitt einer Mauer angebracht zu werden, und einen oberen Abschnitt (20) und zwei sich gegenüberliegenden Seitenschenkeln (30, 40) aufweist,
wobei an zumindest einer Außenfläche (30a, 40a) von einem der Seitenschenkel (30, 40) zumindest ein zweites Einrastelement (30b, 40b) vorgesehen ist,
wobei des zumindest eine erste Einrastelement (3b, 4b) des Mauerabdeckprofils (1) so angepasst ist, um mit dem zumindest einen zweiten Einrastelement (30b, 40b) des Klemmhalters (10, 10') in Eingriff zu geraten,
wobei das zumindest eine erste Einrastelement (3b, 4b) und das zumindest eine zweite Einrastelement (30b, 40b) komplementär zueinander ausgebildet sind und vorzugsweise ausgebildet sind, um formschlüssig ineinander zu greifen,
wobei das Mauerabdeckprofil (1) aus einem Flachmaterial besteht, welches federelastisch ist,
wobei das Flachmaterial weiter derart umgebogen wird,
dass zumindest einer der Seitenschenkel (3, 4) zumindest teilweise als Doppelwandung ausgebildet wird,
wobei die Doppelwandung so ausgebildet wird, dass eine Federvorspannkraft verbleibt,
**dadurch gekennzeichnet, dass**
an der Innenfläche (3a, 4a) der zumindest einen Doppelwandung das zumindest eine erste Einrastelement (3b, 4b) vorgesehen ist.

2. System gemäß dem vorherigen Anspruch,
wobei der obere Abschnitt (2) des Mauerabdeckprofils (1) zu einem vorbestimmten Winkel geneigt ist.

3. System gemäß einem der vorherigen Ansprüche,
wobei das zumindest eine erste Einrastelement (3b, 4b) des Mauerabdeckprofils (1) derart gestaltet ist, dass mindestens eine Außenfläche der Seitenschenkel (3, 4) zumindest eine Sicke ausweist.

4. System gemäß einem der vorherigen Ansprüche,
wobei an zumindest einer Unterkante der Seitenschenkel (3,4) des Mauerabdeckprofils (1) eine Tropfnase (5) ausgebildet ist.

5. System gemäß des vorherigen Anspruchs,
wobei an der Außenfläche (30a, 40a) des Klemmhalters (10, 10') zumindest abschnittsweise Dichtungen (15) vorgesehen sind.

6. System gemäß einem der Ansprüche 4 oder 5,
wobei der Klemmhalter (10, 10') im oberen Abschnitt (20) eine erste Bohrung (65') und eine zweite Bohrung (66') aufweist.

7. System gemäß einem der Ansprüche 1 bis 6,
aufweisend einen Befestigungsstift (6), der aufweist:
einen Kopf (61) an einem ersten Ende, einen Mittelschaft (62), zwei gegenüberliegende erste Vorsprünge (63) und ein Endstück (65) mit zwei gegenüberliegenden zweiten Vorsprüngen (66) an einem zweiten Ende,
wobei das Endstück (65) in eine erste Bohrung (65') des Klemmhalters (10, 10') einfügbar ist.

8. System gemäß Anspruch 7,
aufweisend:
ein Vorspannelement (7),
wobei zwei Mauerabdeckprofile (1) durch Verdrehen des Befestigungsstiftes (6) um einen vorbestimmten Winkel verbindbar sind.

9. Verfahren zum Anbringen eines Systems gemäß einem der vorherigen Ansprüche, wobei das Mauerabdeckpröfil (1) mit einer vertikalen Bewegung über den Klemmhalter (10, 10') geschoben wird und durch Kraftschluss zwischen dem zumindest einen ersten Einrastelement (3b, 4b) und dem zumindest einen zweiten Einrastelement (30b, 40b) gesichert wird.

10. Verfahren gemäß Anspruch 9, wobei das zumindest eine erste Einrastelement (3b, 4b) mit dem zumindest einen zweiten Einrastelement (30b, 40b) formschlüssig ineinander greift.

## Claims

1. System of at least one wall covering profile (1) and at least one clamping holder (10, 10'),
wherein the wall covering profile (1) comprises an upper section (2) and two lateral legs (3, 4) facing each other, wherein at least one first engaging element (3b, 4b) is provided at at least one inside surface (3a, 4a) of the lateral legs (3, 4),
wherein the clamping holder (10) is suitable to be mounted on a respective section of a wall, and comprises one upper section (20) and two lateral legs (30, 40) facing each other,
wherein at least one second engaging element (30b, 40b) is provided at at least one outside surface (30a, 40a) of one of the lateral legs (30, 40),
wherein the at least one first engaging element (3b, 4b) of the wall covering profile (1) is adapted to be engaged with the at least one second engaging element (30b, 40b) of the clamping holder (10, 10'),
wherein the at least one first engaging element (3b, 4b) and the at least one second engaging element (30b, 40b) are formed complimentary to each other and are preferably formed to engage form-locking to each other,
wherein the wall covering profile (1) is comprised of a flat material which is spring elastic,
wherein, furthermore, the flat material is bent over in such a way that, at least partially, at least one of the lateral legs (3, 4) is formed as a double wall,
wherein the double wall is formed in such a way that a spring pretensioning is remaining,
**characterized in that**
the at least one first engaging element (3b, 4b) is provided at the inside surface (3a, 4a) of the at least one double wall.

2. System according to the preceding claim,
wherein the upper section (2) of the wall covering profile (1) is inclined to a predetermined angle.

3. System according to one of the preceding claims,
wherein the at least one first engaging element (3b, 4b) of the wall covering profile (1) is formed in such a way that at least one outside surface of the lateral legs (3, 4) comprises at least one ribbing.

4. System according to one of the preceding claims,
wherein a dripping nose (5) is formed at at least one lower edge of the lateral legs (3, 4) of the wall covering profile (1).

5. System according the preceding claim,
wherein sealings (15) are at least provided in sections at the outside surface (30a, 40a) of the clamping holder (10, 10').

6. System according to one of the claims 4 or 5,
wherein the clamping holder (10, 10') comprises in the upper section (20) a first drilled hole (65') and a second drilled hole (66').

7. System according to one of the claims 1 to 6, comprising a mounting pin (6), comprising:
a head (61) at a first end, a middle shaft (62), two first projections (63) facing each other and an end piece (65) with two second projections (66) facing each other at a second end,
wherein the end piece (65) is insertable in a first drilling hole (65') of the clamping holder (10, 10').

8. System according to claim 7,
comprising:
a pretensioning element (7),
wherein two wall covering profiles (1) are connectable by means of twisting the mounting pin (6) with a predetermined angle.

9. Method for mounting a system according to one of the preceding claims, wherein the wall covering profile (1) is slided with a vertical movement above the clamping holder (10, 10') and secured by force fitting between the at least one first engaging element (3b, 4b) and the at least one second engaging element (30b, 40b).

10. Method according to claim 9, wherein the at least one first engaging element (3b, 4b) is form fitting engaging with the at least one second engaging element (30b, 40b).

## Revendications

1. Système composé d'au moins un profilé de recouvrement de mur (1) et d'au moins un support de serrage (10, 10'), le profilé de recouvrement de mur (1) présentant une section supérieure (2) et deux branches latérales (3, 4) en regard l'une de l'autre , au moins un premier élément d'encliquetage (3b, 4b) étant prévu sur au moins une surface intérieure (3a, 4a) des branches latérales (3, 4), le support de serrage (10) étant approprié afin d'être monté sur une section correspondante d'un mur et présentant une section supérieure (20) et deux branches latérales (30, 40) en regard l'une de l'autre, au moins un second élément d'encliquetage (30b, 40b) étant prévu sur au moins une surface extérieure (30a, 40a) de l'une des branches latérales (30, 40), l'au moins un premier élément d'encliquetage (3b, 4b) du profilé de recouvrement de mur (1) étant adapté afin de venir en prise avec l'au moins un second élément d'encliquetage (30b, 40b) du support de serrage (10, 10'),
l'au moins un premier élément d'encliquetage (3b, 4b) et l'au moins un second élément d'encliquetage (30b, 40b) étant réalisés de manière complémentaire l'un à l'autre et étant réalisés de préférence afin de s'engager par complémentarité de formes l'un dans l'autre,
le profilé de recouvrement de mur (1) se composant d'un matériau plat qui présente l'élasticité du ressort,
le matériau plat étant encore replié de telle manière qu'au moins l'une des branches latérales (3, 4) soit réalisée au moins en partie comme une double paroi,
la double paroi étant réalisée de sorte qu'une force de précontrainte de ressort subsiste,
**caractérisé en ce que** l'au moins un premier élément d'encliquetage (3b, 4b) est prévu sur la surface intérieure (3a, 4a) de l'au moins une double paroi.

2. Système selon la revendication précédente, la section supérieure (2) du profilé de recouvrement de mur (1) étant inclinée vers un angle prédéterminé.

3. Système selon l'une quelconque des revendications précédentes,
l'au moins un premier élément d'encliquetage (3b, 4b) du profilé de recouvrement de mur (1) étant conçu de telle manière qu'au moins une surface extérieure des branches latérales (3, 4) présente au moins une moulure.

4. Système selon l'une quelconque des revendications précédentes, un rejetteau (5) étant réalisé sur au moins une arête inférieure des branches latérales (3, 4) du profilé de recouvrement de mur (1).

5. Système selon la revendication précédente, des garnitures (15) étant prévues au moins par sections sur la surface extérieure (30a, 40a) du support de serrage (10, 10').

6. Système selon l'une quelconque des revendications 4 ou 5, le support de serrage (10, 10') présentant dans la section supérieure (20) un premier perçage (65') et un second perçage (66').

7. Système selon l'une quelconque des revendications 1 à 6, présentant une tige de fixation (6) qui présente :
une tête (61) sur une première extrémité, une tige médiane (62), deux premières saillies en regard l'une de l'autre (63) et une pièce d'extrémité (65) avec deux secondes saillies en regard l'une de l'autre (66) sur une seconde extrémité,
la pièce d'extrémité (65) étant insérable dans un premier perçage (65') du support de serrage (10, 10').

8. Système selon la revendication 7, présentant :
un élément de précontrainte (7),
deux profilés de recouvrement de mur (1) pouvant être reliés par rotation de la tige de fixation (6) d'un angle prédéterminé.

9. Procédé de montage d'un système selon l'une quelconque des revendications précédentes, le profilé de recouvrement de mur (1) étant glissé avec un mouvement vertical sur support de serrage (10, 10') et étant bloqué à force entre l'au moins un premier élément d'encliquetage (3b, 4b) et l'au moins un second élément d'encliquetage (30b, 40b).

10. Procédé selon la revendication 9, l'au moins un premier élément d'encliquetage (3b, 4b) s'engageant l'un dans l'autre par complémentarité de formes avec l'au moins un second élément d'encliquetage (30b, 40b).
